# EUROPÄISCHE PATENTSCHRIFT

(11) **EP 2 228 048 B1**
(45) Veröffentlichungstag und Bekanntmachung des Hinweises auf die Patenterteilung: **22.02.2012**
(21) Anmeldenummer: 10000137.9
(22) Anmeldetag: 09.01.2010
(51) Int. Cl.: A61H 7/00, A61H 3/06, A47G 27/02, A63B 6/00, E04F 15/10, A63B 23/04

(54) **Begehbare Platte zur Förderung der Motorik von Lebewesen, insbesondere der menschlichen Motorik**
Walkable board for improving the motor functions of living beings, in particular humans
Plaque sur laquelle on peut marcher, pour le développement de la motricité d'êtres vivants, notamment de la motricité humaine

(30) Priorität: 12.03.2009 DE 202009003535 U
(43) Veröffentlichungstag der Anmeldung: 15.09.2010
(73) Patentinhaber: TEO Industriedesign GmbH, 34127 Kassel (DE)
(72) Erfinder: Freitag, Jens, 34119 Kassel (DE)
(74) Vertreter: Walther, Walther & Hinz GbR

(56) Entgegenhaltungen:
- EP-A1- 1 743 989
- EP-A2- 1 424 445
- DE-A1- 1 913 216
- DE-A1- 3 511 302
- DE-A1- 3 902 018
- DE-U1- 9 006 933
- DE-U1- 29 916 850
- US-A- 2 820 454
- US-A- 5 108 094
- US-A1- 2004 082 890

## Beschreibung

Die vorliegende Erfindung betrifft eine begehbare Platte zur Förderung der Motorik von Lebewesen, insbesondere der menschlichen Motorik, nach dem Oberbegriff von Anspruch 1.

Parkinson-Patienten zeichnen sich nach außen hin nicht nur durch ein übermäßiges Zittern ihrer Gliedmaßen aus, sondern sind darüber hinaus auch in der Koordination ihrer Bewegungen und auch in ihrem Gleichgewichtssinn gestört. Insbesondere aufgrund der Koordinationsstörungen und auch aufgrund der Störung des Gleichgewichtssinns fehlt vielen Parkinson-Patienten insbesondere im fortgeschrittenen Stadium der Krankheit das Selbstvertrauen, sich durch Laufen fortzubewegen. Aufgrund der mangelnden Bewegung verkümmert dann auch die Muskulatur des gesamten Körpers, und hier insbesondere auch der Unterschenkelmuskulatur. Zur Förderung der Motorik von Parkinson-Patienten ist bereits bekannt, diese mit Hilfsmitteln laufen zu lassen, beispielsweise an Geländern oder auch mit den bekannten Gehwagen. Es hat sich jedoch herausgestellt, dass das Selbstvertrauen derartiger Parkinson-Patienten auch bei Übungen mit Gehwagen oder auch am Geländer nicht ausreichend ist, um diese in die Lage zu versetzen, ohne derartige Hilfsmittel selbständig zu laufen. Begründet ist dies im Wesentlichen darin, dass nahezu jeder Untergrund gewisse Unebenheiten aufweist, die den Parkinson-Patienten die Gefahr vermitteln, auf solchen Unebenheiten beim Gehen, also beim Setzen des einen Fußes vor den anderen, das Gleichgewicht zu verlieren.

Wie zuvor erwähnt, fehlt aufgrund des mangelnden Trainings diesen Parkinson-Patienten auch die Körpermuskulatur, die erforderlich ist, um sich selbständig fortzubewegen. Hierzu gehört nicht nur die primär zu nennende Beinmuskulatur, und hier die Unterschenkelmuskulatur, sondern die gesamte Muskulatur des Körpers, die erforderlich ist, um den Körper während des Gehvorgangs zu stabilisieren.

Aus der EP 1 743 989 A1 ist nun eine begehbare Platte bekannt, die eine reliefartige Oberfläche aufweist. Es hat sich gezeigt, dass Parkinson-Patienten, die auf solchen begehbaren Platten mit reliefartiger Struktur gehen, eine gewisse Sicherheit beim Gehvorgang erreichen. Durch die reliefartige Struktur mit Bergen und Tälern, die unter Umständen einen Höhenunterschied von mehreren Zentimetern aufweisen, werden durch den darauf gehenden Patienten gleichzeitig visuelle Reize ausgeübt, bei deren Verarbeitung er sich Gedanken machen muss, wie ein derartig unebener Untergrund begangen werden soll. Insbesondere die Kombination von visuellen Reizen und entsprechend korrespondierenden körperlichen Reizen fördert die Motorik und die propriozeptive Wahrnehmung nicht nur von Parkinson-Patienten, sondern auch diejenige von Kindern.

Wie bereits an anderer Stelle erläutert, eröffnet die reliefartige Struktur auf solchen Platten visuelle Reize beim Patienten. Das bedeutet aber auch, dass sich der Patient oder auch das Kind, dessen Feinmotorik therapiert werden soll, visuell auf die reliefartige Struktur einstellt. Nun ist es für Patienten, und hier insbesondere Parkinson-Patienten, bei der Bewegung im täglichen Leben nicht immer möglich, sich visuell auf den Untergrund einzustellen, da schlussendlich auch die weitere Umgebung beobachtet werden muss. Das heißt, die Motorik des Patienten soll nicht nur über visuelle Reize gesteuert werden, sondern unabhängig hiervon soll der Patient lernen, sich auch auf zufällig sich ändernde Untergründe einzustellen.

Eine begehbare Platte nach dem Oberbegriff von Anspruch 1 ist aus US 5 108 094 bekannt.

Erfindungsgemäß weist die begehbare Platte die Merkmale von Anspruch 1 auf. Die Platte weist auf ihrer Oberseite Stellen oder Zonen unterschiedlicher Härte auf. Das heißt, eine solche Platte ist auf ihrer Oberseite unterschiedlich weich oder hart. Das bedeutet, dass der Patient, der über eine solche Platte oder einen Verbund von Platten geht, visuell zumindest nicht erkennen kann, welche Stellen weich oder hart sind. Der Patient sinkt somit an verschiedenen Stellen tiefer ein als an anderen Stellen, woraus sich eine Schiefstellung des Fußes ergibt, die der Patient vorher nicht visuell antizipieren konnte. Der Patient kann sich insofern auf den Untergrund nicht einstellen. Das heißt aber auch, dass sich der Patient allein auf seine propriozeptive Wahrnehmung verlassen muss.

Erfindungsgemäß wird die Platte aus im Wesentlichen steifen Material mit einer Beschichtung aus im Verhältnis dazu nachgiebigerem Material bereit gestellt. Da das nachgiebigere Material unterschiedlich dick ist, ergeben sich somit Stellen unterschiedlicher Härte auf der Platte.

Erfindungsgemäß ist die Platte aus einem Kunststoff hergestellt.

Erfindungsgemäß ist vorgesehen, dass die Platte auf ihrer Oberseite eine reliefartige Struktur aufweist, d. h. eine reliefartige Struktur mit Stellen unterschiedlicher Festigkeit oder Weichheit in einer Platte kombiniert ist. Somit wird durch eine Kombination von Unebenheiten auf der Platte in Verbindung mit unterschiedlich harten Abschnitten auf der Platte die Feinmotorik in weitaus stärkerem Maße angesprochen, als dies einzeln der Fall ist, was dem Therapieerfolg sehr zu Gute kommt, wie sich bereits in Untersuchungen herausgestellt hat.

Gegenstand der Erfindung ist auch ein Bodenbelag mit mehreren Platten der zuvor beschriebenen Art.

Anhand der Zeichnungen wird die Erfindung nachstehend beispielhaft erläutert, wobei die Beispiele nach den Figuren 1-3 nicht von den Ansprüchen agbedeckt sind.
- Figur 1: zeigt einen Verbund aus mehreren Platten;
- Figur 2: zeigt im Schnitt eine derartige begehbare Platte;
- Figur 3: zeigt eine Platte mit auf der Unterseite angeordneten Kammern;
- Figur 4: zeigt eine Ausführungsform der erfindungsgemäßen Platte mit einer Beschichtung aus einem nachgiebigen Material.

Wie der Figur 1 zu entnehmen ist, weist eine Platte 1 eines Verbundes aus mehreren Platten eine reliefartige Struktur 2 auf. Diese reliefartige Struktur 2 umfasst Berge 2a und Täler 2b. Der Verbund der Platten erfolgt hierbei derart, dass die Platten im aneinander anliegenden Zustand ihrer Oberflächen ohne Absätze ineinander überlaufen.

Offenbart ist die Ausbildung einer Platte gemäß Figur 1, beispielsweise mit einer reliefartigen Struktur, wobei die Platte Stellen unterschiedlicher Härte aufweist. Eine Platte aus Kunststoff, beispielsweise einem Elastomer, zeigt eine Einlage 5, die sich von der übrigen Platte dadurch abhebt, dass sie weicher oder auch härter ist als das umgebende Material der Platte.

Figur 3 zeigt eine Ausbildung einer begehbaren Platte mit einer reliefartigen Oberfläche, wobei die Platte auf der Unterseite Kammern 10 zeigt, die mit einem weichen Material 11 belegt sind. Hierdurch ergeben sich Stellen unterschiedlicher Eindringtiefe beim Überlaufen der Platte oder, anders ausgedrückt, Stellen unterschiedlicher Härte, wobei sichergestellt sein muss, dass das Material der Platte nicht derart steif oder hart ist, dass trotz der auf der Unterseite angeordneten Kammern die Verformung der Platte selbst, aufgrund ihres Materials, bei Krafteinwirkung nicht möglich ist.

Figur 4 zeigt eine Ausführungsform der Erfindung, bei der die reliefartige Platte mit einer Beschichtung 20 versehen ist, die ein im Verhältnis zum Material der Platte geringere Härte aufweist. Da, die Beschichtung 20 über die Oberfläche eine unterschiedliche Stärke aufweist, ergeben sich bei Belastung unterschiedliche ergeben Eindringtiefen, was, bedeutet, dass für die Person, die über eine solche Platte läuft, sich Stellen unterschiedlicher Härte ergeben.

## Patentansprüche

1. Begehbare Platte zur Förderung der Motorik von Lebewesen, insbesondere der menschlichen Motorik, wobei die Platte aus einem Kunststoff hergestellt ist, wobei die Platte auf ihrer Oberseite Stellen unterschiedlicher Härte aufweist,
**dadurch gekennzeichnet,**
**dass** die Platte (1) auf ihrer Oberseite eine reliefartige Struktur aufweist, wobei die Platte aus einem im Wesentlichen steifen Material mit einer Beschichtung (20) aus einem im Verhältnis dazu nachgiebigen Material besteht, wobei das nachgiebige Material der Beschichtung (20) unterschiedlich dick ausgebildet ist.

2. Bodenbelag mit mehreren Platten (1) gemäß Anspruch 1.

## Claims

1. A walkable plate for improving the motor functions of living beings, in particular humans, wherein the plate is made from a plastic material, wherein the plate comprises positions of different hardness on its surface,
**characterized in**
**that** the plate (1) has a relief-type structure on its upper surface, wherein the plate comprises an essentially stiff material with a coating (20) made from a material that is flexible in comparison to the stiff material, wherein the flexible material of the coating (20) has a varying thickness.

2. A floor covering with a plurality of plates (1) according to claim 1.

## Revendications

1. Plaque de marche pour la stimulation de la motricité d'êtres vivants, en particulier de la motricité humaine, la plaque étant fabriquée en une matière plastique, et la plaque présentant des zones de différentes duretés sur sa face supérieure,
**caractérisée en e que**
la plaque (1) comporte sur sa face supérieure une structure ayant la forme d'un relief, la plaque étant composée d'une matière sensiblement rigide dotée d'un revêtement (20) fait d'une matière qui est souple relativement à cette matière, la matière souple du revêtement (20) étant conformée avec une épaisseur variable.

2. Revêtement de sol avec plusieurs plaques (1) selon la revendication 1.
